# EUROPÄISCHE PATENTSCHRIFT

(11) **EP 2 729 267 B1**
(45) Veröffentlichungstag und Bekanntmachung des Hinweises auf die Patenterteilung: **26.08.2015**
(21) Anmeldenummer: 12729616.8
(22) Anmeldetag: 25.06.2012
(51) Int. Cl.: B22D 11/06

(54) **VORRICHTUNG ZUR SEITENABDICHTUNG EINER GIEßANLAGE**
DEVICE FOR LATERALLY SEALING A CASTING INSTALLATION
DISPOSITIF D'ÉTANCHÉIFICATION LATÉRALE D'UNE INSTALLATION DE COULÉE

(30) Priorität: 05.07.2011 DE 102011078654
(43) Veröffentlichungstag der Anmeldung: 14.05.2014
(73) Patentinhaber: SMS group GmbH, 40237 Düsseldorf (DE)
(72) Erfinder: HECKEN, Hans Jürgen, 53520 Schuld (DE); PÜRLING, Reiner, 53506 Hönningen-Liers (DE); HARTUNG, Matthias, 53902 Bad Münstereifel (DE)
(74) Vertreter: Klüppel, Walter
(86) Internationale Anmeldenummer: PCT/EP2012/062226
(87) Internationale Veröffentlichungsnummer: WO 2013/004535

(56) Entgegenhaltungen:
- EP-A2- 0 252 008
- JP-A- 1 091 942
- JP-A- 1 099 753
- KARL-HEINZ SPITZER ET AL: "Direct Strip Casting (DSC) - an Option for the Production of New Steel Grades", STEEL RESEARCH INTERNATIONAL, VERLAG STAHLEISEN GMBH., DUSSELDORF, DE, Bd. 74, Nr. 11-12, 1. Januar 2003 (2003-01-01), Seiten 724-731, XP008154181, ISSN: 1611-3683 in der Anmeldung erwähnt

## Beschreibung

### Gebiet der Erfindung

Die vorliegende Erfindung ist auf eine Vorrichtung zur Seitenabdichtung, insbesondere, aber nicht ausschließlich, zur Schmalseitenabdichtung in Band- oder Stranggießanlagen gerichtet.

### Stand der Technik

Aus dem Stand der Technik sind diverse Systeme zur Seitenabdichtung von Band- oder Stranggießanlagen bekannt. Aufgabe dieser Systeme ist es im Wesentlichen, das Auslaufen von flüssigem Metall, insbesondere Stahl zu den Seiten der Anlage zu verhindern. Ferner werden diese Systeme unter anderem zur Justierung der Breite bzw. der Dicke der gegossenen Metallbänder oder - stränge verwendet.

Die Veröffentlichung EP 0 145 811 A1 offenbart eine Gießanlage mit beweglichen Seitendämmen. Diese Seitendämme bestehen aus einzelnen, auf einem Band aufgereihten Blöcken. Durch eine neben den Blöcken verlaufende Einrichtung können die Blöcke auf der dem gegossenen Band abgewandten Seiten mit Wasser besprüht werden. Solche kettenartigen Seitendämme können zwar relativ robust ausgebildet werden, haben jedoch den Nachteil, dass deren Blöcke nicht immer hinreichend gekühlt werden können oder große Mengen Wasser benötigt werden, die gegebenenfalls wiederum separat abgeführt werden müssen.

Der Artikel "Direct Strip Casting (DSC) - an Option for the Production of New Steel Grades" aus der Zeitschrift "Steel research", 74 aus dem Jahr 2003, Nr. 11/12, offenbart eine horizontale Bandgießanlage, welche ein System zur seitlichen Abdichtung eines Bands umfasst, welches ebenfalls Ketten aus Kupferblöcken nutzt. Einzelne Kupferblöcke der Kette werden dabei durch Schlauchverbindungen untereinander verbunden. An den Enden der Schlauchverbindungen befinden sich metallische Gewinde, welche in die Kupferblöcke einschraubbar sind. Dieses System erlaubt zwar ein verbesserte Kühlung der Kupferblöcke, weist jedoch einige entscheidende Nachteile auf: Die Verbindungsschläuche mit Gewebeeinlage nehmen alle Zugkräfte in der Kette auf und können auf Dauer nicht der Beanspruchung unter Produktionsbedingungen standhalten. Bei intensiver Beanspruchung können die Schläuche brechen oder gar zerreißen, was zu einer Gefährdung der Betriebssicherheit führen kann, wenn zum Beispiel flüssiger Stahl nicht mehr abgehalten werden kann. Ferner kann zum einen die Qualität des Bandes negativ durch unkontrolliert ausströmendes Wasser beeinflusst werden und zum anderen die Kühlung der Kette nicht mehr sichergestellt werden. Ein weiterer Nachteil dieses Systems besteht darin, dass bei langen Kühlketten oder Gießprozessen mit hohem Kühlungsbedarf, der Druck des Kühlwassers über die Länge der Kette nicht ausreichend ist, wodurch die Kühlung für Teile der Kette nicht mehr hinreichend gewährleistet werden kann. Eine Erhöhung des Wasserdrucks in der Kette ist nur begrenzt möglich, denn diese wirkt sich negativ auf die Schließkraft der Kette in deren Längsrichtung aus. Ein weiterer Nachteil der Vorrichtung besteht darin, dass Ketten zur Seitenabdichtung, wie ebenfalls in der Veröffentlichung gezeigt, oft über Kettenräder umgelenkt werden, um sich umlaufend mit dem gegossenen Band zu bewegen. Gerade aber im Bereich der Kettenräder wirken auf die Schläuche, insbesondere am Übergang zu einem metallischen Gewinde erhöhte Biegekräfte, so dass sich dort Risse und/oder Bruchstellen bilden können. Schließlich sind die Montage und die Fertigung der gewebeverstärkten Schläuche zeitaufwendig.

### Offenbarung der Erfindung

Ziel der vorliegenden Erfindung ist es, mindestens einen der obengenannten Nachteile zu überwinden. Insbesondere soll eine Vorrichtung zur (mitlaufenden) seitlichen Abdichtung einer Bandgießanlage zum Gießen eines Metallbands oder - strangs bereitgestellt werden, welche robuster und/oder einfacher zu fertigen ist als die bekannten Systeme und gleichzeitig eine gute Kühlung der Kettenglieder erlaubt.

Die Erfindung umfasst die Merkmale des Anspruchs 1, gemäß denen eine Vorrichtung zum seitlichen Abdichten einer Strang- oder Bandgießanlage bereitgestellt wird, welche mindestens eine Kette mit mindestens zwei aufeinanderfolgenden Metallblöcken zum seitlichen Abdichten der Bandgießanlage umfasst, wobei die Blöcke Glieder der mindestens einen Kette bilden und die Vorrichtung weiterhin mindestens ein Verbindungsteil zum Verbinden zweier aufeinanderfolgender Metallblöcke umfasst sowie einen sowohl durch die mindestens zwei Metallblöcke als auch durch das mindestens eine Verbindungsteil verlaufenden mit einem Kühlmittel befüllbaren Kanal. Insbesondere ist das Verbindungsteil erfindungsgemäß im Wesentlichen aus Metall gebildet und die Vorrichtung umfasst weiterhin Kugelgelenke zum Verbinden der mindestens zwei Metallblöcke mit dem sie verbindenden Verbindungsteil.

Aus dieser erfindungsgemäßen konstruktiven Ausführung resultieren mehrere Verbesserungen gegenüber dem nächstliegenden Stand der Technik. Die Standzeit bzw. Haltbarkeit der Vorrichtung ist verbessert. Die erfindungsgemäße Verbindung erhöht insbesondere die Bruchsicherheit der Vorrichtung, wobei kein Abriss oder Bruch eines Schlauchs mehr auftreten kann. Somit kann sowohl eine hohe Betriebssicherheit als auch eine hohe Qualität des Strangs bzw. des Bands gewährleistet werden. Ferner ermöglicht das System eine Erhöhung des Wasserdrucks in der Leitung gegenüber einem System aus flexiblen Schläuchen. Zudem bleibt auch bei hohen Drücken die Beweglichkeit der Kette gewährleistet.

Erfindungsgemäß kann unter dem Begriff der seitlichen Abdichtung sowohl eine Abdichtung der Schmal- als auch der Breitseiten eines Bandes oder Strangs bzw. auch die Abdichtung der Ober- und/oder Unterseiten eines solchen verstanden werden. Ferner kann die Vorrichtung sowohl in Senkrecht-Gießanlagen als auch in horizontalen Gießanlagen Verwendung finden.

Gemäß einer bevorzugten Ausführungsform der Erfindung umfassen die Kugelgelenke jeweils einen Kugelgelenkkopf und eine Kugelgelenkpfanne und das Verbindungsteil weist im Wesentlichen die Form eines Rohrs auf, welches an seinen beiden Enden jeweils einen mit dem Rohr verbundenen Kugelgelenkkopf umfasst.

Gemäß einer weiteren bevorzugten Ausführungsform der Erfindung umfasst das Verbindungsteil mindestens eines der Kugelgelenke, wobei auf dessen Kugelgelenkkopf eine der Kugelgelenkpfannen bewegbar gelagert ist. Die Form des Rohrs bzw. Rohrquerschnitts ist nicht auf kreisrunde Formen eingeschränkt auch mehreckige oder andersartig geformte Querschnitte werden abgedeckt.

Gemäß einer weiteren bevorzugten Ausführungsform ist die auf dem Kugelgelenkkopf bewegbar gelagerte Kugelgelenkpfanne formschlüssig zum Aufnehmen von entlang der Kette wirkenden Zugkräften mit dem entsprechenden Metallblock verbunden. Eine derartige Verbindung erlaubt zum einen eine vereinfachte Montage und/oder Austauschbarkeit und stellt zum anderen eine effektive und stabile Verbindung der Metallblöcke gegenüber Zugkräften in Richtung der Kette sicher.

Gemäß einer weiteren bevorzugten Ausführungsform der Erfindung umfasst mindestens einer der Metallblöcke die Kugelgelenkpfanne (einstückig mit dem Block oder in den Block eingesetzt oder -gepresst) mindestens eines der Kugelgelenke. Durch diese Ausbildung können die Herstellungskosten weiter reduziert werden.

Gemäß einer weiteren bevorzugten Ausführungsform der Erfindung sind die mindestens zwei Blöcke jeweils derart aus mindestens zwei lösbar miteinander verbundenen Bauteilen (Hälften) gebildet, dass das mindestens eine Verbindungsteil austauschbar ist. Durch eine derartige Gestaltung der Blöcke, kann das Verbindungsteil leicht ausgetauscht werden, wodurch Wartungszeiten minimiert werden können.

Gemäß einer weiteren bevorzugten Ausführungsform der Erfindung ist das Verbindungsteil bzw. das Rohr zwischen seinen beiden Enden teilbar ausgebildet. Dadurch, dass das Verbindungsteil bzw. das Rohr zwischen seinen beiden Enden teilbar ausgebildet ist, kann ein Kugelgelenk oder dessen Pfanne oder Kugelkopf leichter und schneller ausgetauscht werden. Bei einem Schaden eines Kugelgelenks können so zudem auch Materialkosten eingespart werden.

Gemäß einer weiteren bevorzugten Ausführungsform der Erfindung weist das Verbindungsteil im Wesentlichen die Form eines Rohrs auf, welches an seinen beiden Enden jeweils eines der Kugelgelenke umfasst.

Gemäß einer weiteren bevorzugten Ausführungsform der Erfindung umfasst die Kette eine Vielzahl von Metallblöcken und Verbindungsteilen zur Verbindung aufeinanderfolgender Metallblöcke sowie mindestens ein Kettenrad (vorzugsweise zwei Kettenräder), über das die Kette umlaufend angeordnet ist. Gerade in einer solchen Anordnung, in der die Kette über Kettenräder läuft, wird die Bruchsicherheit der erfindungsgemäßen Vorrichtung gegenüber einem System mit flexiblen Schläuchen deutlich verbessert.

Gemäß einer weiteren bevorzugten Ausführungsform der Erfindung ist die Vorrichtung derart ausgebildet, dass die Kette mit dem gegossenen Band oder Strang mitlaufen kann.

Gemäß einer weiteren bevorzugten Ausführungsform der Erfindung umfassen die Kugelgelenke Dichtungen zum Abdichten der Kugelgelenke gegenüber in dem Kanal geführtem Kühlwasser.

Gemäß einer weiteren bevorzugten Ausführungsform der Erfindung sind die Blöcke und/oder die Verbindungsteile aus Kupfer oder Kupferlegierungen und vorzugsweise aus Stahl, Stahllegierungen oder Edelstahl gefertigt. Diese Materialien haben sich als besonders geeignet für die vorliegende Vorrichtung erwiesen. Insbesondere können die Blöcke aus Kupfer oder Kupferlegierungen gebildet werden und/oder die Verbindungsteile aus Stahl oder Stahllegierungen.

Somit kann zum einen eine gute Kühlung des Strangs oder Bands erreicht werden und zum anderen die Bruchfestigkeit der Kette verbessert werden.

Ferner umfasst die Erfindung auch eine Band- oder Stranggießanlage, welche eine Vorrichtung gemäß einer der obengenannten Ausführungsformen umfasst. Die Vorteile einer solchen Anlage entsprechen im Wesentlichen den bereits oben Aufgeführten.

Im Allgemeinen können Merkmale der oben angeführten Ausführungsformen ebenfalls miteinander kombiniert oder auch gegeneinander ausgetauscht werden.

### Kurze Beschreibung der Figuren

Im Folgenden werden kurz die Figuren der Ausführungsbeispiele beschrieben. Weitere Details sind der detaillierten Beschreibung der Ausführungsbeispiele zu entnehmen. Es zeigen:
- Figur 1:: eine schematische, perspektivische Teil-Schnittansicht eines erfindungsgemäßen Ausführungsbeispiels einer Kette;
- Figur 2:: eine schematische, perspektivische, Teil-Schnittansicht einer Verbindung zwischen zwei Metallblöcken der Kette gemäß Figur 1;
- Figur 3:: eine schematische, perspektivische Schnittansicht eines Verbindungsteils gemäß einem erfindungsgemäßen Ausführungsbeispiel; und
- Figur 4:: eine schematische perspektivische Schnittansicht des Verbindungsteils gemäß Figur 3 in abgewinkelter Stellung.

### Detaillierte Beschreibung der Ausführungsbeispiele

Figur 1 zeigt einen Teilabschnitt einer Kette 1 eines erfindungsgemäßen Ausführungsbeispiels zur Seitenabdichtung einer Band- oder Stranggießanlage, umfassend mehrere Glieder bzw. Metallblöcke 3. Die Blöcke 3, welche auch als Dammblöcke 3 bezeichnet werden können, sind untereinander durch Verbindungsteile (bzw. -stücke oder -anordnungen) 5 verbunden und dienen zur seitlichen Abdichtung, insbesondere gegenüber flüssigem Metall des Bands oder des Strangs 2. Durch die Kette 1 verläuft ein Kühlmittelkanal 7. Dieser Kanal 7 verläuft dabei bevorzugt sowohl durch die Blöcke 3 als auch durch die Verbindungsteile 5. Innerhalb der Blöcke 3, kann der Kanal zwecks besserer Kühlung kammerartig ausgeweitet sein. Ferner können Kühlrippen innerhalb der Blöcke 3 zum besseren Wärmeaustausch mit dem Kühlmittel vorgesehen werden. Insbesondere können die Verbindungsteile 5 im Wesentlichen die Form eines Rohrs aufweisen, dessen Querschnitt sowohl rund als auch eckig ausgebildet sein kann oder aber auch je nach Anwendung gänzlich andere Querschnitte besitzen kann. Das Verbindungsteil 5 ist durch Kugelgelenke mit den angrenzenden Blöcken 3 verbunden. In der dargestellten Form umfassen die Verbindungsteile 5 an ihren (den Metallblöcken 3 zugewandten) Enden jeweils einen Kugelgelenkkopf 9, wobei der Kanal 7 bevorzugt auch durch diesen Kopf 9 bzw. durch das Rohr verläuft. Ferner umfasst das Kugelgelenk im Allgemeinen eine Gelenkpfanne 11 bzw. eine Gelenkschale 11, in der der Gelenkkopf 9 drehbar lagerbar ist. Insbesondere können das Rohr, der Gelenkkopf 9 und die Schale bzw. Pfanne 11 das Verbindungsteil 5 bilden. Alternativ ist es generell auch möglich, dass die Schale oder Pfanne 11 auch fest oder lösbar in den Metallblöcken 3 vorgesehen wird.

Figur 2 zeigt eine vergrößerte Ansicht einer Verbindungstelle zwischen zwei Blöcken 3, wie sie bereits in Figur 1 dargestellt ist. Das Verbindungsteil 5 verbindet zwei aneinander angrenzende Metallblöcke 3. Durch die Metallblöcke 3 und das Verbindungsteil 5 verläuft der mit Kühlwasser befüllbare Kanal 7. Die Metallblöcke 3 sind bevorzugt derart ausgebildet, dass sie die Kugelgelenkschalen 11 formschlüssig aufnehmen. Zugkräfte, die entlang der Kette 1 wirken, können die Blöcke 3 bereits daher nicht voneinander separieren. Weitere Vorrichtungen zur Aufnahme von Zug- und/oder Druckkräften oder zur Abdichtung zwischen angrenzenden Blöcken 3 können zusätzlich vorgesehen werden. Figur 2 zeigt zudem eine bevorzugte Ausführungsform, gemäß der die Verbindungsteile 5 zweiteilig zum Separieren in Längsrichtung ausgebildet sind. Die Möglichkeit, das Verbindungsteil 5 bzw. das Rohr zwischen den Kugelgelenken bzw. den Metallblöcken 3 teilen zu können, erleichtert einen Austausch einzelner Glieder der Kette 1 bzw. den Austausch einzelner Kugelgelenke. Bevorzugt können auch die Metallblöcke 3 derart mehrteilig ausgebildet werden, dass diese zu öffnen sind und so Verbindungsteile 5 samt Lager bzw. Pfanne 11 zu entnehmen sind. Die Gelenkpfannen bzw. -schalen 11 sind bevorzugt gegenüber den Blöcken 3 und/oder den Gelenkköpfen 9 durch Dichtungen abgedichtet.

Figur 3 zeigt ein erfindungsgemäßes Ausführungsbeispiel eines Verbindungsteils. Das Verbindungsteil ist im Wesentlichen durch ein Rohr gebildet, welches zwei ineinandersteckbare Rohrabschnitte umfasst. An den Enden des Rohrs umfasst das Verbindungsteil 5 jeweils eine Kugelgelenkform. Die dargestellte Form des Kugelgelenkkopfes 9 stellt lediglich ein Beispiel dar. Der Begriff Kugelgelenk soll im Rahmen der vorliegenden Anmeldung sich sowohl auf teil- bzw. halbkugelförmige Formen als auch auf Formen richten, die eine vollständige Kugel bilden. Der Kühlwasserkanal 7 verläuft jedoch bevorzugt durch den Gelenkkopf 9 hindurch. Auch die abgebildete Kugelgelenkpfanne 11 kann einen größeren/oder kleineren Bereich eines Gelenkkopfes 9 umfassen bzw. abdecken als dargestellt. Bevorzugt sind die Metallblöcke 3 aber nur um weniger als 15°, vorzugsweise weniger als 10° gegeneinander zu neigen. Gelenkköpfe 9 und -pfannen 11 können den maximal benötigten Neigewinkeln entsprechend ausgebildet werden. Wenn das Verbindungsteil 5 entlang seiner Achse teilbar ausgebildet ist, können bei Bedarf die beiden Teile des Verbindungsteils in Richtung seiner Längsachse getrennt werden, sodass einer der beiden Teile samt Gelenkschale 11 ausgetauscht werden kann oder nur eine Gelenkschale 11 ersetzt werden kann oder aber auch einer der Teile samt Kugelkopf 9 ausgetauscht werden kann.

Figur 4 zeigt das Verbindungsteil gemäß Figur 3, bei dem die beiden Gelenkpfannen 11 um einige Grad geneigt sind. Eine solche Situation kann zum Beispiel auftreten, wenn eine Kette 1 samt den an das Verbindungsteil 5 angrenzenden Metallblöcken 3 über ein Kettenrad oder einen ähnlichen Mechanismus umgelenkt wird.

### Bezugszeichenliste

1: Kette
2: Metallband / -strang
3: Metallblock
5: Verbindungsteil
7: Kanal
9: Kugelgelenkkopf
11: Kugelgelenkpfanne / -schale

## Patentansprüche

1. Eine Vorrichtung zum seitlichen Abdichten einer Anlage zum Gießen eines Metallbands oder -strangs (2), welche Folgendes umfasst:
mindestens eine Kette (1), welche mindestens zwei aufeinanderfolgende Metallblöcke (3) zum seitlichen Abdichten der Anlage umfasst, welche Glieder der mindestens einen Kette (1) bilden;
mindestens ein Verbindungsteil (5) zum Verbinden zweier aufeinanderfolgender Metallblöcke (3); und
einen sowohl durch die mindestens zwei Metallblöcke (3) als auch durch das mindestens eine Verbindungsteil (5) verlaufenden, mit einem Kühlmittel befüllbaren Kanal (7), **dadurch gekennzeichnet, dass**
das Verbindungsteil (5) aus Metall gebildet ist und die Vorrichtung weiterhin Kugelgelenke zum Verbinden der mindestens zwei Metallblöcke (3) mit dem sie verbindenden Verbindungsteil (5) umfasst.

2. Die Vorrichtung gemäß Anspruch 1, wobei die Kugelgelenke jeweils einen Kugelgelenkkopf (9) und eine Kugelgelenkpfanne (11) umfassen und das Verbindungsteil (5) im Wesentlichen die Form eines Rohrs aufweist, welches an seinen beiden Enden jeweils einen mit dem Rohr verbundenen Kugelgelenkkopf (9) umfasst.

3. Die Vorrichtung gemäß Anspruch 2, wobei das Verbindungsteil (5) mindestens eines der Kugelgelenke umfasst und auf dessen Kugelgelenkkopf (9) eine Kugelgelenkpfanne (11) bewegbar gelagert ist.

4. Die Vorrichtung gemäß Anspruch 3, wobei die auf dem Kugelgelenkkopf (9) bewegbar gelagerte Kugelgelenkpfanne (11) formschlüssig zum Aufnehmen von entlang der Kette (1) wirkenden Zugkräften mit dem entsprechenden Metallblock (3) verbunden ist.

5. Die Vorrichtung gemäß Anspruch 2, wobei mindestens einer der Metallblöcke (3) die Kugelgelenkpfanne (11) mindestens eines der Kugelgelenke umfasst.

6. Die Vorrichtung gemäß einem der vorhergehenden Ansprüche, wobei zwei aufeinanderfolgende Blöcke (3) jeweils aus mindestens zwei lösbar miteinander verbundenen Bauteilen gebildet sind und
das die beiden aufeinanderfolgenden Blöcke (3) verbindende Verbindungsteil (5), bei Lösen der Bauteile voneinander, aus den beiden aufeinanderfolgenden Blöcken (3) entnehmbar ist.

7. Die Vorrichtung gemäß einem der vorhergehenden Ansprüche, wobei das Verbindungsteil (5) zwischen seinen beiden Enden teilbar ausgebildet ist.

8. Die Vorrichtung gemäß Anspruch 1, wobei das Verbindungsteil (5) im Wesentlichen die Form eines Rohrs aufweist, welches an seinen beiden Enden jeweils eines der Kugelgelenke umfasst.

9. Die Vorrichtung gemäß einem der vorhergehenden Ansprüche, wobei die Kette (1) eine Vielzahl von Metallblöcken (3) und Verbindungsteilen (5) zur Verbindung aufeinanderfolgender Metallblöcke (3) umfasst und die Vorrichtung weiterhin mindestens ein Kettenrad umfasst, über welches die Kette (1) umlaufend angeordnet ist.

10. Die Vorrichtung gemäß einem der vorhergehenden Ansprüche, wobei die mindestens eine Kette (1) zum Mitlaufen mit dem gegossenen Band oder Strang (2) ausgebildet ist.

11. Die Vorrichtung gemäß einem der vorhergehenden Ansprüche, wobei die Kugelgelenke Dichtungen zum Abdichten der Kugelgelenke gegenüber in dem Kanal (7) geführtem Kühlwasser umfassen.

12. Die Vorrichtung gemäß einem der vorhergehenden Ansprüche, wobei die Blöcke (3) und/oder die Verbindungsteile (5) aus Kupfer oder Kupferlegierungen oder aus Stahl, Stahllegierungen oder Edelstahl gefertigt sind.

13. Eine Strang- oder Bandgießanlage, welche eine Vorrichtung gemäß einem der vorhergehenden Ansprüche umfasst.

## Claims

1. A device for lateral sealing of a plant for casting a metal strip or metal strand (2), comprising the following:
at least one chain (1) which comprises at least two successive metal blocks (3) for lateral sealing of the plant, which blocks form links of the at least one chain (1);
at least one connecting part (5) for connecting two successive metal blocks (3); and
a channel (7) which extends not only through the at least two metal blocks (3), but also through the at least one connecting part (5) and which is fillable with a coolant,
**characterised in that**
the connecting part (5) is formed from metal and the device additionally comprises ball joints for connecting the at least two metal blocks (3) with the connecting part (5) connecting them.

2. The device according to claim 1, wherein the ball joints each comprise a ball-joint head (9) and a ball-joint socket (11) and the connecting part (5) has substantially the form of a tube which has at each of the two ends thereof a respective ball-joint had (9) connected with the tube.

3. The device according to claim 2, wherein the connecting part (5) comprises at least one of the ball joints and a ball-joint socket (11) is movably mounted on the ball-joint head (9) thereof.

4. The device according to claim 3, wherein the ball-joint socket (11) movably mounted on the ball-joint head (9) is mechanically positively connected with the corresponding metal block (3) for acceptance of tension forces acting along the chain (1).

5. The device according to claim 2, wherein at least one of the metal blocks (3) comprises the ball-joint socket (11) of at least one of the ball joints.

6. The device according to any one of the preceding claims, wherein two successive blocks (3) are respectively formed from at least two detachably interconnected components and that the connecting part (5) connecting the two successive blocks (3) is removable from the two successive blocks (3) when the components are released from one another.

7. The device according to any one of the preceding claims, wherein the connecting part (5) is constructed to be divisible between its two ends.

8. The device according to claim 1, wherein the connecting part (5) has substantially the form of a tube which comprises a respective one of the ball joints at each of its two ends.

9. The device according to any one of the preceding claims, wherein the chain (1) comprises a plurality of metal blocks (3) and connecting parts (5) for connecting successive metal, blocks (3) and the device further comprises at least one chainwheel around which the chain (1) is arranged to circulate.

10. The device according to any one of the preceding claims, wherein the at least one chain (1) is constructed for running together with the cast strip or strand (2).

11. The device according to any one of the preceding claims, wherein the ball joints comprise seals for sealing the ball joints relative to coolant conducted in the channel (7).

12. The device according to any one of the preceding claims, wherein the blocks (3) and/or the connecting parts (5) are made from copper or copper alloys or from steel, steel alloys or stainless steel.

13. A strand or strip casting plant comprising a device according to any one of the preceding claims.

## Revendications

1. Dispositif pour l'étanchéisation latérale d'une installation pour la coulée d'une bande ou d'une barre métallique (2), qui comprend ce qui suit :
au moins une chaîne (1) qui comprend au moins deux blocs métalliques successifs (3) pour l'étanchéisation latérale de l'installation, qui forment des membres de ladite au moins une chaîne (1) ;
au moins un élément de liaison (5) pour la liaison de deux blocs métalliques successifs (3) ; et
un canal (7) qui peut être rempli avec un réfrigérant, s'étendant aussi bien à travers lesdits au moins deux blocs métalliques (3) qu'à travers ledit au moins un élément de liaison (5), **caractérisé en ce que** l'élément de liaison (5) est réalisé en métal et le dispositif comprend en outre des articulations à rotules pour la liaison desdits au moins deux blocs métalliques (3) à l'élément de liaison (5) qui les relie.

2. Dispositif selon la revendication 1, dans lequel les articulations à rotules comprennent respectivement une tête d'articulation à rotule (9) et un coussinet d'articulation à rotule (11) et l'élément de liaison (5) présente essentiellement la forme d'un tube qui comprend à ses deux extrémités respectivement une tête d'articulation à rotule (9) reliée au tube.

3. Dispositif selon la revendication 2, dans lequel l'élément de liaison (5) comprend au moins une des articulations à rotules et un coussinet d'articulation à rotule (11) est monté en mobilité sur sa tête d'articulation à rotule (9).

4. Dispositif selon la revendication 3, dans lequel le coussinet d'articulation à rotule (11) monté en mobilité sur la tête d'articulation à rotule (9) est relié par complémentarité de forme au bloc métallique correspondant (3) pour absorber des forces de traction s'exerçant le long de la chaîne (1).

5. Dispositif selon la revendication 2, dans lequel un des blocs métalliques (3) comprend le coussinet d'articulation à rotule (11) d'au moins une des articulations à rotules.

6. Dispositif selon l'une quelconque des revendications précédentes, dans lequel deux blocs successifs (3) sont réalisés respectivement à partir d'au moins deux composants reliés l'un à l'autre de manière amovible et l'élément de liaison (5) reliant les deux blocs successifs (3), lors de la séparation des composants l'un par rapport à l'autre, peut être retiré des deux blocs successifs (3).

7. Dispositif selon l'une quelconque des revendications précédentes, dans lequel l'élément de liaison (5) est réalisé de manière telle qu'il peut être fractionné entre ses deux extrémités.

8. Dispositif selon la revendication 1, dans lequel l'élément de liaison (5) présente essentiellement la forme d'un tube qui comprend à ses deux extrémités respectivement une des articulations à rotules.

9. Dispositif selon l'une quelconque des revendications précédentes, dans lequel la chaîne (1) comprend un certain nombre de blocs métalliques (3) et d'éléments de liaison (5) pour la liaison de blocs métalliques successifs (3) et le dispositif comprend en outre au moins une roue à chaîne à la périphérie de laquelle la chaîne (1) peut défiler.

10. Dispositif selon l'une quelconque des revendications précédentes, dans lequel ladite au moins une chaîne (1) est réalisée pour défiler de manière conjointe avec la bande ou la barre coulée (2).

11. Dispositif selon l'une quelconque des revendications précédentes, dans lequel les articulations à rotules comprennent des joints d'étanchéité pour l'étanchéisation des articulations à rotules par rapport à l'eau de refroidissement guidée dans le canal (7).

12. Dispositif selon l'une quelconque des revendications précédentes, dans lequel les blocs (3) et/ou les éléments de liaison (5) sont réalisés en cuivre ou en alliages de cuivre ou en acier, en alliages d'acier ou en acier spécial.

13. Installation de coulée d'une barre ou d'une bande qui comprend un dispositif selon l'une quelconque des revendications précédentes.
